# EUROPÄISCHE PATENTANMELDUNG

(11) **EP 4 707 482 A1**
(43) Veröffentlichungstag der Anmeldung: **11.03.2026**
(21) Anmeldenummer: 24199402.9
(22) Anmeldetag: 10.09.2024
(51) Int. Cl.: E04B 1/00

(54) **VERFAHREN ZUR SANIERUNG ODER SCHAFFUNG EINER LOGGIA IN EINEM GEBÄUDE**

(71) Anmelder: ecoworks GmbH, 10559 Berlin (DE)
(72) Erfinder: Frohnmüller, Jens, 10559 Berlin (DE); Moritz, Karsten, 10559 Berlin (DE); Stab, Axel, 10559 Berlin (DE); Heisenberg, Emanuel, 10559 Berlin (DE)
(74) Vertreter: Lorenz Seidler Gossel Part. mbB

(57) **Zusammenfassung**

Die Erfindung betrifft ein Verfahren zur Sanierung oder Schaffung einer Loggia in einem Gebäude, vorzugsweise im Rahmen eines Verfahrens zur energetischen Sanierung von Gebäuden, die wenigstens eine Bestandsloggia umfassen.

## Beschreibung

Die Erfindung betrifft ein Verfahren zur Sanierung oder Schaffung einer Loggia in einem Gebäude, vorzugsweise im Rahmen eines Verfahrens zur energetischen Sanierung von Gebäuden, die wenigstens eine Bestandsloggia umfassen.

Ein Verfahren zur seriellen energetischen Gebäudesanierung wird beispielsweise in der EP 4 368 792 A2 offenbart. Gemäß diesen Verfahren wird die Außenwand eines Bestandsgebäudes wenigstens abschnittsweise mit wärmedämmenden Fassadenelementen überdeckt, wobei die Fassadenelemente vor die Außenwand gesetzt und an Konsolen montiert werden, die in der Außenwand verankert sind.

Im Zuge einer solchen oder auch anderen energetischen Sanierung von Gebäuden ist es erforderlich, vorhandene Wärmebrücken zu eliminieren oder zumindest zu reduzieren, so dass sie zu keinem nennenswert höheren Heizbedarf führen, als ihn ein gut gedämmtes Referenzgebäude hätte. Auf diese Weise können angemessene Energiestandards eingehalten werden. Probleme können in diesem Zusammenhang auftreten, wenn das energetisch zu sanierende Gebäude Loggien aufweist. Unter einer Loggia wird ein nicht oder nur geringfügig vorspringender, nach der Außenseite hin offener, teilweise überdachter Raum des Gebäudes bezeichnet.

Loggien kommen typischerweise in Mehrfamilienhäusern vor, die sich aufgrund ihrer Kubatur und ihres hohen Heizbedarfs mit fossilen Energieträgern besonders zur Sanierung mit seriell vorgefertigten Elementen eignen. Die aus dem beheizten Teil des Gebäudes auskragenden Teile der Loggia, wie die Deckenplatte oder die Seitenwände, stellen Wärmebrücken dar, da diese massiven Teile statisch-konstruktiv als ein Bauteil ohne thermische Trennung ausgebildet wurden. Derartiger Gebäudebestand mit Loggien ist derzeit nicht vollständig seriell sanierbar, sondern erfordert im Bereich der Loggien immer umfangreiche manuelle Arbeiten auf der Baustelle, wie z.B. den Abriss der auskragenden Deckenplatten. Eine Loggia-Sanierung ohne größere Abbrucharbeiten erfordert entweder die Ausbildung von Wintergärten mit geschlossenen Außenwänden, verbunden mit dem Verlust der teilweise überdachten Freifläche, oder eine konventionelle Sanierung in Handarbeit.

Die energetische Sanierung von Loggien wird in einem konventionellen Ansatz in der Regel so durchgeführt, dass Wärmebrücken thermisch vom Bestand entkoppelt und die Innenseiten der Loggia mittels konventioneller, kleinteiliger Dämmelemente in Handarbeit bekleidet werden. Die thermische Trennung erfolgt beispielsweise durch Abschneiden mittels Betonsäge oder durch Abbruch mit Schlagbohrern und das Anbringen von Dämmelementen, beispielsweise durch Ankleben von Dämmplatten oder Fixieren von Dämmplatten mit Tellerdübeln und anschließendem Aufbringen einer Putzschicht. Das Verfahren ist als Wärmedämmverbundsystem (WDVS) bekannt und vergleichsweise zeitaufwändig, vor allem nicht seriell vorgefertigt, sondern manuell auf der Baustelle angebracht.

Aufgabe der Erfindung ist es, ein Verfahren zur Loggia-Sanierung bereitzustellen, mit dem die vorhandenen Wärmebrücken eliminiert oder signifikant reduziert werden und mit dem die vorgenannten Nachteile überwunden und eine schnelle Sanierung von Loggien ermöglicht wird. Dabei soll neben der Dämmung auch eine effektive Abdichtung gegen Wasser und eine stabile Verankerung der Loggia im Bestandsgebäude erreicht werden.

Vor diesem Hintergrund betrifft die Erfindung ein Verfahren zur Sanierung oder Schaffung einer Loggia in einem Gebäude, umfassend die folgenden Schritte: Ausmessen einer Ausnehmung im Gebäude, in welche die Loggia geschaffen werden soll, oder die durch eine zu sanierende Bestandsloggia gebildet wird; Vorfertigung eines individuell an die Maße angepassten Loggia-Elements an einer vom Gebäude entfernten Produktionsstätte, wobei das Loggia-Element mehrere Teile umfasst, die optional bereits an der Produktionsstätte teilweise oder vollständig zusammengesetzt werden; Transport des optional bereits teilweise oder vollständig zusammengesetzten Loggia-Elements von der Produktionsstätte zum Gebäude; Einsetzen des Loggia-Elements in die Ausnehmung im Gebäude; und Befestigen des eingesetzten Loggia-Elements in der Ausnehmung.

Die Teile des vorgefertigten Loggia-Elements umfassen vorzugsweise eine plattenförmige Rückwand, die im Falle eines Vorhandenseins von Fenster- und/oder Türöffnungen an der Rückwand der Ausnehmung mit nach Größe und Form dazu korrespondierenden Ausnehmungen versehen ist; plattenförmige Seitenwände, die im Falle eines Vorhandenseins von Fenster- und/oder Türöffnungen an den Seitenwänden der Ausnehmung mit nach Größe und Form dazu korrespondierenden Ausnehmungen versehen sind; plattenförmige Decken- und Bodenelemente; und, optional, ein oder mehrere Brüstungselemente.

Ein vorgefertigtes Loggia-Element besteht aus mehreren Teilen, die an der Produktionsstätte vorbereitet und anschließend transportiert werden. Diese Teile können entweder bereits vollständig zusammengesetzt oder erst nach dem Transport miteinander verbunden werden.

Es ist auch möglich, dass einige Teile an der Produktionsstätte zusammengesetzt werden und andere vor Ort. Das Einsetzen in die Ausnehmung muss daher nicht zwingend das Einsetzen eines vollständig montierten Elements bedeuten; es können auch Teile oder Teilverbunde nacheinander eingesetzt und verbunden werden. Vorzugsweise erfolgt dies jedoch in größeren Teileverbunden anstatt in Einzelteilen.

Vorzugsweise findet das erfindungsgemäße Verfahren Anwendung als Verfahren um ein Verfahren zur energetischen Sanierung einer Loggia in einem Bestandsgebäude handelt, und dass die Ausnehmung durch eine zu sanierende Bestandsloggia gebildet wird. Das erfindungsgemäße Verfahren eignet sich insbesondere zur Einkleidung in ein Verfahren zur seriellen energetischen Gebäudesanierung, wobei die Außenwand eines Bestandsgebäudes wenigstens abschnittsweise mit wärmedämmenden Fassadenelementen überdeckt wird, wobei die Fassadenelemente vor die Außenwand gesetzt und an Konsolen montiert werden, die in der Außenwand verankert sind.

In diesem Fall ist typischerweise vorgesehen, dass vor dem Einsetzen des vorgefertigten Loggia-Elements, vorzugsweise bereits vor dem Ausmessen der Ausnehmung, die Bestandsloggia rückgebaut wird, wobei, soweit vorhanden, vorhandene Brüstungen, vorhandene Fenster und/oder Türen sowie vorhandene Beläge oder Bekleidungen an Wänden, Böden oder Decken entfernt werden. Auch etwaige Wärmedämmsysteme der Bestandsloggia können im Rahmen eines derartigen Rückbaus entfernt werden. In einer Ausführungsvariante des Verfahrens können auch vorhandene Decken oder Böden der Ausnehmung gekürzt oder vollständig an der Außenwand des Bestandsgebäudes abgeschnitten werden, und gegebenenfalls durch neue, thermisch vom Gebäude getrennte Tragwerke, beispielsweise Platten aus Stahl, Aluminium oder Stahlbeton, ersetzt werden.

Alternativ kann das Verfahren auch verwendet werden, um neue Loggien zu errichten, entweder an Stellen des Bestandsgebäudes, in denen die Gebäudestruktur dies zulässt, oder an neu errichteten Gebäuden.

In einer bevorzugten Ausgestaltung des Verfahrens ist vorgesehen, dass in den Ausnehmungen der Rückwand und/oder der Seitenwände des vorgefertigten Loggia-Elements Fenster bzw. Türen eingebracht sind. So kann der Montageaufwand an der Baustelle minimiert werden.

In einer Variante des Verfahrens kann vorgesehen sein, dass das Einsetzen des Loggia-Elements in einem bereits vollständig zusammengesetzten Zustand des Loggia-Elements erfolgt. Alternativ dazu kann das Einsetzen des Loggia-Elements das Einsetzen wenigstens eines Teileverbunds umfassen, der einem teilweise zusammengesetzten Loggia-Element entspricht, und zusätzlich das Einsetzen von einem oder mehreren einzelnen Teilen des Loggia-Elements. In diesem Fall ist bevorzugt, dass der Teileverbund die Seitenwände sowie die Decken- und Bodenelemente umfasst, und dass die Rückwand als einzelnes Teil eingesetzt wird. Brüstungselemente können ebenfalls bereits im Teileverbund mit den Seitenwänden sowie Decken- und Bodenelementen eingesetzt werden.

Das Einsetzen des zusammengesetzten Loggia-Elements oder der ein oder mehreren Teileverbunde erfolgt dabei vorzugsweise durch ein horizontales Einschweben in die Ausnehmung. Für eine möglichst hohe Präzision kann das Einschweben mit Hilfe einer mit Gegengewichten ausbalancierten Krantraverse erfolgen.

In einer Ausführungsform ist vorgesehen, dass die Rück- und Seitenwände und die Decke, optional auch der Boden der Ausnehmung vor dem Einsetzen des Loggia-Elements mit Befestigungselementen versehen wird, und dass das Loggia-Element vorzugsweise im Rahmen der Vorfertigung, jedenfalls aber vor dem Einsetzen mit korrespondierenden Befestigungselementen versehen wird.

Die korrespondierenden Befestigungselemente an den Rück- und Seitenwänden der Ausnehmung und des Loggia-Elements können Einhängeelemente umfassen. Geeignete Beispiele umfassen Haken-Haken-, Haken-Ösen- oder Laschen-Schrauben-Kombinationen. Die korrespondierenden Befestigungselemente an den Decken bzw. Deckenelementen und/oder dem Boden bzw. den Bodenelementen der Ausnehmung und des Loggia-Elements können Laufschienen und/oder Schlitten umfassen. Derartige Befestigungselemente können auch das Einsetzen des Loggia-Elements in die Ausnehmung unterstützen. Die Befestigungselemente können weiterhin horizontale Anker, beispielsweise mechanische Ankerschrauben oder Injektionsanker an Wänden und/oder an den Stirnseiten der Decke und/oder des Bodens der Ausnehmung umfassen, wobei das Loggia-Element vorzugsweise korrespondierende Bohrungen aufweist. Dabei sollte das Loggia-Element so ausgebildet sein, dass die Enden der Bohrungen nach dem Einsetzen des Loggia-Elements von außen her zugänglich sind, beispielsweise durch in den Innenraum der neuen Loggia offene und vorzugsweise verdeckbare Zugänge in Seitenwänden, dem Deckenelement und/oder dem Bodenelement.

In einer Ausführungsform sind an der Unterseite des Bodenelements des Loggia-Elements Stellfüße angeordnet, vorzugsweise drehbare Stellfüße. Dabei ist das Bodenelement vorzugsweise so ausgebildet, dass die Stellfüße nach dem Einsetzen des Loggia-Elements verstellt werden können, beispielsweise durch in den Innenraum der neuen Loggia offene und vorzugsweise verdeckbare Zugänge im Bodenelementen. Anhand der Stellfüße kann die Einbauhöhe des Loggia-Elements vor Ort feinjustiert werden.

Zwischen dem Boden des Loggia-Elements und dem Boden der Ausnehmung kann eine flexible Ausgleichsschicht vorhanden sein, auf dem das Loggia-Element aufliegt. Die Ausgleichsschicht kann ein Teil des vorgefertigten Loggia-Elements bilden, nachträglich daran angebracht werden oder vor dem Einsetzen des Loggia-Elements auf dem Boden der Ausnehmung angebracht werden.

Weiterhin kann vorgesehen sein, dass das Bodenelement in seinem vorderen Bereich eine nach unten gerichtete Auskragung aufweist, welche nach dem Einsetzen des Loggia-Elements die Stirnseite und etwaige hervorstehende Seitenkanten des Bodens der Ausnehmung überdeckt. Hierdurch können der Witterungsschutz verbessert und Wärmebrücken reduziert werden. Die Auskragung kann auch als Ankerpunkt für die Befestigung des Loggia-Elements dienen.

In einer Ausführungsform ist vorgesehen, dass die Loggia an der Stirnseite des Bodens der Ausnehmung fixiert wird. Beispielsweise kann dies durch Anker in der Stirnseite des Bodens erfolgen. Diese Befestigung kann die zentrale Befestigung unter anderem gegen Windsogkräfte sein, während weitere Befestigungspunkte, beispielsweise an den Rück- und Seitenwänden der Ausnehmung, dann vorwiegend einer Lagesicherung und der Feinjustierung dienen können.

Der Boden der Ausnehmung kann vor dem Einsetzen des Loggia-Elements mit einer dichtenden Schichte oder einem dichtenden Einsatz ausgekleidet werden. Ferner kann dem Boden ein leichtes nach vorne abfallendes Gefälle verliehen werden. Dies dient dem verbesserten Wasserablauf.

In der Konstruktion und Materialwahl für die plattenförmigen Bauteile der Rückwand, der Seitenwände, des Deckenelements sowie des Bodenelements ist generell zu berücksichtigen, dass der Raumbedarf möglichst gering sein soll, um die Loggia des Gebäudes nicht unbillig zu verkleinern. Gleichzeitig sind Anforderungen an Stabilität und Dämmung zu erfüllen. Vor diesem Hintergrund können diese plattenförmigen Bauteile unabhängig voneinander beispielsweise in Rahmenbauweise gefertigt sein und ein Rahmengerüst, zwei Deckplatten und eine eingeschlossene Kerndämmung umfassen. Dabei kann bevorzugt sein, dass das Rahmengerüst Metallträger, beispielsweise Stahl- oder Aluminiumträger umfasst, die bei gegebener Dimensionierung eine besonders hohe Stabilität haben. Als Kerndämmung können beispielsweise Vakuumdämmpaneele oder geschlossenzellige Schäume verwendet werden, die bei gegebenem Dämmquerschnitt einen besonders vorteilhaften U-Wert erreichen. Die Deckplatten können beispielsweise aus Holz oder Holzfaserwerkstoff gefertigt sein.

Die Außenabmessungen des Loggia-Elements sind geringfügig kleiner als die Innenabmessungen der Ausnehmung, um das reibungslose Einsetzen zu ermöglichen. Das Spiel kann beispielsweise zwischen 3 und 20 cm betragen, vorzugsweise zwischen 5 und 10 cm. Das Loggia-Element kann auch zumindest teilweise mit einer Schutzfolie abgedeckt sein, die bereits in der Produktionsstätte angebracht werden kann, jedenfalls aber bevor das Loggia-Element eingesetzt wird. Diese Schutzfolie kann dann nach dem Einsetzen entfernt werden.

In einer Ausführungsform ist vorgesehen, dass zwischen der Ausnehmung und dem eingesetzten Loggia-Element gebildete Spalte wenigstens teilweise mit einer Ausgleichsdämmung ausgefüllt werden.

Dabei kann in einer Variante vorgesehen sein, dass die Ausgleichsdämmung bereits Teil des vorgefertigten Loggia-Elements ist. Eine derartige Dämmung kann so ausgebildet sein, dass sie nach dem Einsetzen des Loggia-Elements expandiert. Dies kann entweder durch eine wenigstens temporäre Kompression vor dem Einsetzen oder durch Verwendung von quellenden Dämmmaterialien erreicht werden. Eine derartige Ausführung unterstützt ein einfacheres Einsetzen des Loggia-Elements in die Ausnehmung und einen besseren Sitz des Loggia-Elements in der Ausnehmung nach dem Einsetzen.

Alternativ kann vorgesehen sein, dass die Ausgleichsdämmung nachträglich als Einblasdämmung in den oder die Spalte eingebracht wird. Die Einblasdämmung kann beispielsweise durch Öffnungen in der Rückwand und/oder den Seitenwänden und/oder dem Bodenelement und/oder dem Deckenelement des Loggia-Elements eingebracht werden. Geeignete Einblasdämmungen umfassen Schäume sowie Fasern oder Granulate. Um einen besonders vorteilhaften U-Wert zu erreichen, können Einblasdämmungen beispielsweise Aerogelmaterialien umfassen.

Auch eine Kombination aus bereits Teil des vorgefertigten Loggia-Elements darstellenden und nachträglich als Einblasdämmung eingebrachten Dämmungsbestandteilen kann in einer Ausführungsform zur Anwendung kommen.

Nach dem Einsetzen und finalen Ausrichten des Loggia-Elements in die Ausnehmung werden in einer Ausführungsform zudem die Fugen zwischen dem Gebäude und dem Loggia-Element abgedichtet. Insbesondere kann anhand geeigneter Dichtmittel eine umlaufende Fuge an der Stirnseite eines zwischen der Ausnehmung und dem eingesetzten Loggia-Element gebildete Spalts abgedichtet werden. Im Bereich des Bodens kann in eine derartige Dichtung eine geeignete Öffnung oder ein geeigneter Durchbruch zum Wasserablauf eingearbeitet sein.

Weitere Einzelheiten und Vorteile der Erfindung ergeben sich aus den nachfolgend beschriebenen Figuren und Ausführungsbeispielen. In den Figuren zeigen:
- Fig. 1:: eine schematische Darstellung des Einsetzens eines Loggia-Elements in eine Ausnehmung des Gebäudes, wobei das Loggia-Element in einem vollständig zusammengesetzten Zustand eingesetzt wird;
- Fig. 2:: eine Darstellung eines entsprechenden Verfahrensablaufs;
- Fig. 3:: eine schematische Darstellung des Einsetzens eines Loggia-Elements in eine Ausnehmung des Gebäudes, wobei Teile und Teileverbunde des Loggia-Elements separat eingesetzt werden;
- Fig. 4:: eine Darstellung eines entsprechenden Verfahrensablaufs;
- Fig. 5:: eine vertikale Schnittansicht des rückseitigen Bereichs einer beispielhaften Ausführung der neu gebildeten Loggia; und
- Fig. 6:: eine vertikale Schnittansicht der seitlichen Bereiche einer beispielhaften Ausführung der neu gebildeten Loggia.

In den Fig. 1-2 ist eine Variante eines erfindungsgemäßen Verfahrens dargestellt, in dem ein vorgefertigtes Loggia-Element (110) in einem bereits vollständig zusammengesetzten Zustand in eine Ausnehmung (210) eines Bestandsgebäudes (200) eingesetzt wird. Das Verfahren dient dabei der Sanierung einer bestehenden Loggia in dem Bestandsgebäude (200) und wird im Kontext einer energetischen Sanierung des Gesamtgebäudes eingesetzt, in dem unter anderem die gesamte die Außenwand des Bestandsgebäudes (200) mit wärmedämmenden Fassadenelementen überdeckt wird und eine neue Haustechnik in TGA-Elementen an der Gebäudefassade integriert wird.

Das Verfahren umfasst, ausgehend von einem Ausgangszustand, wie dargestellt in Fig. 2, Bild a), einen Rückbau von Teilen der Bestandsloggia, wie dargestellt in Fig. 2, Bild b). Im Rahmen des Rückbaus werden, soweit vorhanden, vorhandene Brüstungen, vorhandene Fenster und/oder Türen, vorhandene Beläge oder Bekleidungen an Wänden, Böden oder Decken und etwaige Wärmedämmsysteme entfernt.

Im Anschluss wird die rückgebaute Ausnehmung (210) vermessen, beispielsweise durch Laservermessung. Auf der Grundlage dieser Maße wird in einem Fertigungswerk, ein individuell an diese Maße angepasstes Loggia-Element (110) hergestellt. Dieses Loggia-Element (110) wird dann zum Gebäude (200) transportiert (110) und in einem Teil mit Hilfe einer mit Gegengewichten ausbalancierten Krantraverse horizontal in die Ausnehmung (210) eingeschwebt, wie dargestellt in Fig. 2, Bild c) oder auch in Fig. 1.

Die Außenabmessungen des Loggia-Elements (110) sind geringfügig kleiner als die Innenabmessungen der Ausnehmung (210), um das reibungslose Einsetzen zu ermöglichen. Das Spiel kann beispielsweise allseitig etwa 5 cm betragen.

Zuletzt wird das eingesetzte Loggia-Elements (110) in der Ausnehmung (210) befestigt, wie dargestellt in Fig. 2, Bild d).

Die Details des Loggia-Elements (110) sind in Fig. 1 ersichtlich. Als wesentliche Bestandteile umfasst es eine plattenförmige Rückwand (120), zwei plattenförmige Seitenwände (130), ein plattenförmiges Deckenelement (140), ein plattenförmiges Bodenelement (150) und ein Brüstungselement (160), das den im eingebauten Zustand des Loggia-Elements aus der Fassade vorstehenden Teil des Bodenelements (150) vorne und seitlich umschließt. Das Bodenelement (150) umfasst weiterhin eine in die Gegenrichtung des Brüstungselements (160), also nach unten gerichtete Auskragung (151), die den im eingebauten Zustand des Loggia-Elements aus der Fassade vorstehenden Teil des Bodenelements (150) auch nach unten hin vorne und seitlich umschließt.

Die Rückwand (120) weist Ausnehmungen (121, 122) auf, in denen bereits werkseitig Fenster bzw. Türen eingesetzt sind. Die Ausnehmungen (121, 122) korrespondieren nach Größe, Form und Position zu den Fenster- und/oder Türöffnungen (221, 222) an der Rückwand (220) der Ausnehmung (210), aus denen im Rahmen des Rückbaus die Bestandsfenster entfernt wurden.

In Fig. 3-4 ist eine alternative Variante eines erfindungsgemäßen Verfahrens dargestellt, in dem das vorgefertigte Loggia-Element (110) in zwei Teilen in die Ausnehmung (210) eingesetzt wird. Konkret wird zunächst die Rückwand (120) als einzelnes Teil eingesetzt, und die verbleibenden Teile, also Seitenwände (130), Deckenelement (140), Bodenelement (150) und Brüstungselement (160) werden im Anschluss als Teileverbund eingeschwebt.

Details der Bauweise und Befestigung des in die Ausnehmung (210) eingesetzten Loggia-Elements (110) sind in Fig. 5-6 zu erkennen, wobei Fig. 5 eine vertikale Schnittansicht (mit normal auf die Fassadenebene geführter Schnittrichtung) des rückseitigen Bereichs der neu gebildeten Loggia zeigt, und Fig. 6 eine vertikale Schnittansicht (mit parallel auf die Fassadenebene geführter Schnittrichtung) der seitlichen Bereiche der neu gebildeten Loggia.

In diesen Figuren sind einerseits einige der Befestigungselemente zu erkennen, die in den hier beschriebenen Ausführungsbeispielen verwendet werden, um das Loggia-Element (110) in der Ausnehmung (210) zu befestigen.

Diese umfassen zum einen korrespondierende Einhängeelemente (123, 223) an Rückwand (120) des Loggia-Elements (110) und Rückwand (220) der Ausnehmung (210) sowie korrespondierende Einhängeelemente (133, 233) an den Seitenwänden (130) des Loggia-Elements (110) und den Seitenwänden (230) der Ausnehmung (210). Die Einhängeelemente (123, 223; 133, 233) sind hier als Haken-Haken-Lösungen ausgebildet.

Weiterhin umfassen die Befestigungselemente Laufschienen (243) an der Decke (240) der Ausnehmung (210) - die gleichzeitig den Boden (250) der darüber liegenden Ausnehmung (210) im Gebäude (200) darstellt - sowie korrespondierende Schlitten (143) an den Deckenelementen (140) des Loggia-Elements (110). Diese Laufschienen (243) und Schlitten (143) haben auch eine Doppelfunktion, indem sie das horizontale Einschweben des Loggia-Elements (110) in die Ausnehmung (210) führen und unterstützen können.

Ferner umfassen die Befestigungselemente auch noch horizontale Anker (270), beispielsweise mechanische Ankerschrauben oder Injektionsanker an der Rückwand (220) der Ausnehmung (210). Im Loggia-Element (110) sind dazu korrespondierende Bohrungen (170) eingearbeitet. Beim horizontalen Einschweben des Loggia-Elements (110) in die Ausnehmung (210) dringen die Anker (270) horizontal in die Bohrungen (170) ein. Über einen in den Innenraum der neuen Loggia offenen Zugang (171) kann dann die Befestigung anhand beispielsweise einer Mutter erfolgen. Anker (270) können nicht nur, wie dargestellt, in der Rückwand (220) der Ausnehmung (210) vorhanden sein, sondern auch an anderen geeigneten Stellen, etwa an der vorderen Stirnseite des Bodens (250) mit korrespondierenden Bohrungen in der Auskragung (151), wie dies in Fig. 2, Abbildung d) angedeutet ist.

Nicht streng genommen Befestigungselemente, aber dennoch wichtig für die korrekte Einpassung und Arretierung des Loggia-Elements (110) sind schließlich drehbare Stellfüße (152) an der Unterseite des Bodenelements (150). Alternativ oder zusätzlich könnte man Stellfüße auch an der Oberseite des Bodens (250) anordnen. Die Stellfüße (152) können Ungenauigkeiten oder Schrägen nivellieren. Während des Einschwebens können sich die Stellfüße (152) in einem eingefahrenen Zustand befinden und erst nach dem Einschweben, soweit erforderlich, ausgefahren werden. Zur Betätigung der Stellfüße (152) umfasst das Bodenelement (150) in den Innenraum der neuen Loggia offene Zugänge (153). Die Kontaktflächen der Stellfüße können ausladend sein, um etwaige Dichtbeläge am Boden (250) nicht zu beschädigen.

Alle eben beschriebenen Befestigungselemente, soweit sie sich auf Seiten des Loggia-Elements (110) befinden, also die Einhängeelemente (123, 133), die Schlitten (143), die Bohrungen (170) und die Stellfüße (152) werden bereits im Rahmen der Vorfertigung im Montagewerk angebracht. Die auf Seiten der Ausnehmung (210) befindlichen Befestigungselemente, also die Einhängeelemente (223, 233), die Laufschienen (243) und die Anker (270) werden an der Baustelle vor dem Einschweben des Loggia-Elements (110) in die Ausnehmung (210) angebracht.

Die Struktur der plattenförmigen Bauteile, also der Rückwand (120), der Seitenwände (130), des Deckenelements (140) und des Bodenelements (150) des Loggia-Elements (110) ist ebenfalls in Fig. 5-6 zu erkennen. Gegenüber beispielsweise Flächenelementen, die vor eine Gebäudewand gesetzt werden, ergeben sich im Bereich der Loggia stärkere räumliche Einschränkungen hinsichtlich der Dicke der Bauteile, um den verfügbaren Platz nicht unbillig zu reduzieren. Insofern ist eine hohe Dämmleistung erforderlich, um mit der Sanierung eine gute Isolierung in diesem Bericht zu erreichen. Eine Möglichkeit stellt hier die Fertigung der Bauteile in Rahmenbauweise dar, wie es im Ausführungsbeispiel für die Deckenelemente (140) und Bodenelemente (150) gezeigt ist. Diese umfassen jeweils ein Rahmengerüst (20), beispielsweise aus stabilen metallischen Profilträgern, Deckplatten (10) aus beispielsweise Holz- oder Holzverbundwerkstoffen, und eine Kerndämmung (30) mit einer hohen Isolationsleistung, beispielsweise umfassend Vakuumdämmpaneele oder geschlossenzellige Schäume.

Aufgrund der im Vergleich zu den Innenabmessungen der Ausnehmung (210) etwas geringeren Außenabmessungen des Loggia-Elements (110) und aufgrund der Ausrichtung des Loggia-Elements (110) innerhalb der Ausnehmung (210) anhand der Stellfüße (152) entsteht zwischen dem eingesetzten Loggia-Element (110) und den Begrenzungswänden der Ausnehmung (210) ein Spalt (115). Zur Verbesserung der Wärmeisolation kann dieser Spalt (115) mit einer Ausgleichsdämmung ausgefüllt werden. Hierzu gibt es zwei Optionen, die auch kombiniert werden können. Einerseits kann nach dem Einsetzen und Ausrichten des Loggia-Elements (110) eine Einblasdämmung in den Spalt (115) eingebracht werden, beispielsweise durch in den Figuren nicht dargestellte Öffnungen in der Rückwand (120), den Seitenwänden (130), dem Deckenelement (140) und/oder dem Bodenelement (150) des Loggia-Elements (100). Geeignete Einblasdämmungen umfassen Schäume sowie Fasern oder Granulate. Andererseits kann eine schichtförmige Ausgleichsdämmung bereits in der Fertigung des Loggia-Elements (110) an dessen Außenoberflächen, also den Außenoberflächen der Rückwand (120), den Seitenwänden (130), dem Deckenelement (140) und/oder dem Bodenelement (150) angeordnet sein. Um ein einfacheres Einsetzen des Loggia-Elements (110) in die Ausnehmung (210) und einen besseren Sitz des Loggia-Elements (110) in der Ausnehmung (210) nach dem Einsetzen zu erreichen, kann diese Dämmung quellende Dämmmaterialien enthalten oder vor dem Einsetzen des Loggia-Elements (110) in die Ausnehmung (210) temporär komprimiert werden, sodass sie nach dem Einsetzen expandiert.

Nach dem Einsetzen und finalen Ausrichten des Loggia-Elements (110) in die Ausnehmung (210) werden, obwohl in den Figuren nicht dargestellt, jedenfalls auch die Fugen zwischen dem Gebäude (200) und dem Loggia-Element (110) abgedichtet, insbesondere die umlaufenden Fugen an der Stirnseite des Spalts (115).

Durch die Vorfertigung des Loggia-Elements (110) in einer Produktionsstätte lassen sich mehrere manuelle Schritte auf der Baustelle vermeiden, wodurch das Verfahren im Vergleich zu herkömmlichen energetischen Loggia-Sanierungen, wie dem Aufbringen eines Wärmedämmverbundsystems (WDVS) und der manuellen Erneuerung von Loggia-Türen und Fenstern, zu einem deutlich reduzierten Montageaufwand auf der Baustelle, damit zu verkürzten Bauzeiten und zu reduzierten Beeinträchtigungen der Bewohner und der Anwohner führt. Die der Witterung ausgesetzten Flächen des Loggia-Elementes (110), insbesondere Rückwand (120) und Seitenwände (130), können ebenso bereits ab Werk mit einer Außenwandbekleidung als Wetterschutzschicht versehen sein. Das Verfahren ermöglicht die energetische Sanierung von Loggien in unbewohnten und bewohnten Gebäuden mit seriell vorgefertigten Bauelementen. Wärmebrücken von Loggien können effektiv beseitigt oder zumindest stark verringert werden. Auch eine notwendige Abdichtung gegen Wasser und eine stabile Befestigung des Loggia-Elements (110) in der Ausnehmung (210) können anhand der Erfindung erreicht werden.

## Patentansprüche

1. Verfahren zur Sanierung oder Schaffung einer Loggia in einem Gebäude (200), umfassend die folgenden Schritte:
Ausmessen einer Ausnehmung (210) im Gebäude, in welche die Loggia geschaffen werden soll, oder die durch eine zu sanierende Bestandsloggia gebildet wird;
Vorfertigung eines individuell an die Maße angepassten Loggia-Elements (110) an einer vom Gebäude entfernten Produktionsstätte, wobei das Loggia-Element (110) mehrere Teile umfasst, die optional bereits an der Produktionsstätte teilweise oder vollständig zusammengesetzt werden;
Transport des optional bereits teilweise oder vollständig zusammengesetzten Loggia-Elements (110) von der Produktionsstätte zum Gebäude (200);
Einsetzen des Loggia-Elements (110) in die Ausnehmung (210) im Gebäude (200); und
Befestigen des eingesetzten Loggia-Elements (110) in der Ausnehmung (210);
wobei die Teile des vorgefertigten Loggia-Elements (110) vorzugsweise die folgenden Teile umfassen:
eine plattenförmige Rückwand (120), die im Falle eines Vorhandenseins von Fenster- und/oder Türöffnungen (221, 222) an der Rückwand (220) der Ausnehmung (210) mit nach Größe und Form dazu korrespondierenden Ausnehmungen (121, 122) versehen ist;
plattenförmige Seitenwände (130), die im Falle eines Vorhandenseins von Fenster- und/oder Türöffnungen an den Seitenwänden (230) der Ausnehmung mit nach Größe und Form dazu korrespondierenden Ausnehmungen versehen sind;
plattenförmige Decken- und Bodenelemente (140, 150);
optional, ein oder mehrere Brüstungselemente (160).

2. Verfahren nach Anspruch 1, **dadurch gekennzeichnet, dass** es sich bei dem Verfahren um ein Verfahren zur energetischen Sanierung einer Loggia in einem Bestandsgebäude handelt, und dass die Ausnehmung (210) durch eine zu sanierende Bestandsloggia gebildet wird.

3. Verfahren nach Anspruch 2, **dadurch gekennzeichnet, dass** vor dem Einsetzen des vorgefertigten Loggia-Elements (110), vorzugsweise bereits vor dem Ausmessen der Ausnehmung (210), die Bestandsloggia rückgebaut wird, wobei, soweit vorhanden, die folgenden Elemente entfernt werden:
vorhandene Brüstungen;
vorhandene Fenster und/oder Türen;
vorhandene Beläge oder Bekleidungen an Wänden, Böden oder Decken.

4. Verfahren nach einem der vorhergehenden Ansprüche, **dadurch gekennzeichnet, dass** in den Ausnehmungen (121, 122) der Rückwand (120) und/oder der Seitenwände (130) des vorgefertigten Loggia-Elements (110) Fenster bzw. Türen eingebracht sind.

5. Verfahren nach einem der vorhergehenden Ansprüche, **dadurch gekennzeichnet, dass** das Einsetzen des Loggia-Elements (110) in einem bereits vollständig zusammengesetzten Zustand des Loggia-Elements (110) erfolgt.

6. Verfahren nach einem der Ansprüche 1 bis 4, **dadurch gekennzeichnet, dass** das Einsetzen des Loggia-Elements (110) das Einsetzen wenigstens eines Teileverbunds umfasst, der einem teilweise zusammengesetzten Loggia-Element (110) entspricht, und zusätzlich das Einsetzen von einem oder mehreren einzelnen Teilen des Loggia-Elements (110), wobei vorzugsweise vorgesehen ist, dass der Teileverbund die Seitenwände (130) sowie die Decken- und Bodenelemente (140, 150) umfasst, und dass die Rückwand (120) als einzelnes Teil eingesetzt wird.

7. Verfahren nach Anspruch 5 oder 6, **dadurch gekennzeichnet, dass** das Einsetzen des zusammengesetzten Loggia-Elements (110) oder der ein oder mehreren Teileverbunde durch ein horizontales Einschweben in die Ausnehmung (210) erfolgt.

8. Verfahren nach einem der vorhergehenden Ansprüche, **dadurch gekennzeichnet, dass** die Rück- und Seitenwände (220, 230) und die Decke (240), optional auch der Boden (250) der Ausnehmung (210) vor dem Einsetzen des Loggia-Elements (110) mit Befestigungselementen versehen wird, und dass das Loggia-Element (110) vorzugsweise im Rahmen der Vorfertigung, jedenfalls aber vor dem Einsetzen mit korrespondierenden Befestigungselementen versehen wird.

9. Verfahren nach Anspruch 8, **dadurch gekennzeichnet, dass** die korrespondierenden Befestigungselemente an den Rück- und Seitenwänden der Ausnehmung (210) und des Loggia-Elements (110) Einhängeelemente (123, 133, 223, 233) umfassen.

10. Verfahren nach Anspruch 8 oder 9, **dadurch gekennzeichnet, dass** die korrespondierenden Befestigungselemente an den Decken (240) bzw. Deckenelementen (140) und/oder dem Boden (250) bzw. den Bodenelementen (150) der Ausnehmung (210) und des Loggia-Elements (110) Laufschienen (243) und/oder Schlitten (143) umfassen.

11. Verfahren nach einem der Ansprüche 8 bis 10, **dadurch gekennzeichnet, dass** die Befestigungselemente horizontale Anker (270) an Wänden (220, 230) und/oder an den Stirnseiten der Decke (240) und/oder des Bodens (250) der Ausnehmung (210) umfassen, und dass das Loggia-Element (210) korrespondierende Bohrungen (170) aufweist.

12. Verfahren nach einem der vorhergehenden Ansprüche, **dadurch gekennzeichnet, dass** an der Unterseite des Bodenelements (150) des Loggia-Elements (110) vorzugsweise drehbare Stellfüße (152) angeordnet sind.

13. Verfahren nach einem der vorhergehenden Ansprüche, **dadurch gekennzeichnet, dass** das Bodenelement (150) in seinem vorderen Bereich eine nach unten gerichtete Auskragung (151) aufweist, welche nach dem Einsetzen des Loggia-Elements (110) die Stirnseite und etwaige hervorstehende Seitenkanten des Bodens (250) der Ausnehmung (210) überdeckt, wobei vorzugsweise das Loggia-Element (110) anhand von korrespondierenden Befestigungselementen über die Auskragung (151) an der Stirnseite des Bodens (250) der Ausnehmung (210) befestigt ist.

14. Verfahren nach Anspruch 13, **dadurch gekennzeichnet, dass** die Außenabmessungen des Loggia-Elements (110) kleiner als die Innenabmessungen der Ausnehmung (210) sind und ein nach dem Einsetzen des Loggia-Elements (110) in die Ausnehmung (210) entstehender Spalt (151) zwischen dem Loggia-Element (110) und den Wänden (220, 230) und/oder der Decke (240) und/oder dem Boden (250) der Ausnehmung (210) entlang der stirnseitigen Fugen abgedichtet wird.

15. Verfahren nach einem der vorhergehenden Ansprüche, **dadurch gekennzeichnet, dass** zwischen der Ausnehmung (210) und dem eingesetzten Loggia-Element (110) gebildete Spalte (115) wenigstens teilweise mit einer Ausgleichsdämmung ausgefüllt werden, wobei die Ausgleichsdämmung vorzugsweise bereits Teil des vorgefertigten Loggia-Elements (110) darstellt oder nachträglich als Einblasdämmung eingebracht wird.

## Geänderte Patentansprüche

### Geänderte Patentansprüche gemäss Regel 137(2) EPÜ.

**1.** Verfahren zur energetischen Sanierung einer Loggia in einem Bestandsgebäude (200), umfassend die folgenden Schritte:
Ausmessen einer Ausnehmung (210) im Gebäude, die durch eine zu sanierende Bestandsloggia gebildet wird;
Vorfertigung eines individuell an die Maße angepassten Loggia-Elements (110) an einer vom Gebäude entfernten Produktionsstätte, wobei das Loggia-Element (110) mehrere Teile umfasst, die bereits an der Produktionsstätte teilweise oder vollständig zu einem Teileverbund bzw. einem Loggia-Element zusammengesetzt werden;
Transport des Teileverbunds oder vollständig zusammengesetzten Loggia-Elements (110) von der Produktionsstätte zum Gebäude (200);
Einsetzen des Loggia-Elements (110) in die Ausnehmung (210) im Gebäude (200); und
Befestigen des eingesetzten Loggia-Elements (110) in der Ausnehmung (210), wobei das Einsetzen entweder das Einsetzen des wenigstens einen Teileverbunds und zusätzlich das Einsetzen von einem oder mehreren einzelnen Teilen des Loggia-Elements (110) umfasst, oder das Einsetzen des Loggia-Elements (110) im bereits vollständig zusammengesetzten Zustand umfasst, und das Einsetzen des zusammengesetzten Loggia-Elements (110) oder des wenigstens einen Teileverbunds durch ein horizontales Einschweben in die Ausnehmung (210) erfolgt;
wobei die Teile des vorgefertigten Loggia-Elements (110) die folgenden Teile umfassen:
eine plattenförmige Rückwand (120), die im Falle eines Vorhandenseins von Fenster- und/oder Türöffnungen (221, 222) an der Rückwand (220) der Ausnehmung (210) mit nach Größe und Form dazu korrespondierenden Ausnehmungen (121, 122) versehen ist;
plattenförmige Seitenwände (130), die im Falle eines Vorhandenseins von Fenster- und/oder Türöffnungen an den Seitenwänden (230) der Ausnehmung mit nach Größe und Form dazu korrespondierenden Ausnehmungen versehen sind;
plattenförmige Decken- und Bodenelemente (140, 150);
optional, ein oder mehrere Brüstungselemente (160).

**2.** Verfahren nach Anspruch 1, **dadurch gekennzeichnet, dass** vor dem Einsetzen des vorgefertigten Loggia-Elements (110), vorzugsweise bereits vor dem Ausmessen der Ausnehmung (210), die Bestandsloggia rückgebaut wird, wobei, soweit vorhanden, die folgenden Elemente entfernt werden:
vorhandene Brüstungen;
vorhandene Fenster und/oder Türen;
vorhandene Beläge oder Bekleidungen an Wänden, Böden oder Decken.

**3.** Verfahren nach einem der vorhergehenden Ansprüche, **dadurch gekennzeichnet, dass** in den Ausnehmungen (121, 122) der Rückwand (120) und/oder der Seitenwände (130) des vorgefertigten Loggia-Elements (110) Fenster bzw. Türen eingebracht sind.

**4.** Verfahren nach einem der vorhergehenden Ansprüche, **dadurch gekennzeichnet, dass** der Teileverbund die Seitenwände (130) sowie die Decken- und Bodenelemente (140, 150) umfasst, und dass die Rückwand (120) als einzelnes Teil eingesetzt wird.

**5.** Verfahren nach einem der vorhergehenden Ansprüche, **dadurch gekennzeichnet, dass** die Rück- und Seitenwände (220, 230) und die Decke (240), optional auch der Boden (250) der Ausnehmung (210) vor dem Einsetzen des Loggia-Elements (110) mit Befestigungselementen versehen wird, und dass das Loggia-Element (110) vorzugsweise im Rahmen der Vorfertigung, jedenfalls aber vor dem Einsetzen mit korrespondierenden Befestigungselementen versehen wird.

**6.** Verfahren nach Anspruch 5, **dadurch gekennzeichnet, dass** korrespondierende Befestigungselemente an den Rück- und Seitenwänden der Ausnehmung (210) und des Loggia-Elements (110) Einhängeelemente (123, 133, 223, 233) umfassen.

**7.** Verfahren nach Anspruch 5 oder 6, **dadurch gekennzeichnet, dass** die korrespondierenden Befestigungselemente an den Decken (240) bzw. Deckenelementen (140) und/oder dem Boden (250) bzw. den Bodenelementen (150) der Ausnehmung (210) und des Loggia-Elements (110) Laufschienen (243) und/oder Schlitten (143) umfassen.

**8.** Verfahren nach einem der Ansprüche 5 bis 7, **dadurch gekennzeichnet, dass** die Befestigungselemente horizontale Anker (270) an Wänden (220, 230) und/oder an den Stirnseiten der Decke (240) und/oder des Bodens (250) der Ausnehmung (210) umfassen, und dass das Loggia-Element (210) korrespondierende Bohrungen (170) aufweist.

**9.** Verfahren nach einem der vorhergehenden Ansprüche, **dadurch gekennzeichnet, dass** an der Unterseite des Bodenelements (150) des Loggia-Elements (110) vorzugsweise drehbare Stellfüße (152) angeordnet sind.

**11.** Verfahren nach einem der vorhergehenden Ansprüche, **dadurch gekennzeichnet, dass** das Bodenelement (150) in seinem vorderen Bereich eine nach unten gerichtete Auskragung (151) aufweist, welche nach dem Einsetzen des Loggia-Elements (110) die Stirnseite und etwaige hervorstehende Seitenkanten des Bodens (250) der Ausnehmung (210) überdeckt, wobei vorzugsweise das Loggia-Element (110) anhand von korrespondierenden Befestigungselementen über die Auskragung (151) an der Stirnseite des Bodens (250) der Ausnehmung (210) befestigt ist.

**12.** Verfahren nach Anspruch 11, **dadurch gekennzeichnet, dass** die Außenabmessungen des Loggia-Elements (110) kleiner als die Innenabmessungen der Ausnehmung (210) sind und ein nach dem Einsetzen des Loggia-Elements (110) in die Ausnehmung (210) entstehender Spalt (151) zwischen dem Loggia-Element (110) und den Wänden (220, 230) und/oder der Decke (240) und/oder dem Boden (250) der Ausnehmung (210) entlang der stirnseitigen Fugen abgedichtet wird.

**13.** Verfahren nach einem der vorhergehenden Ansprüche, **dadurch gekennzeichnet, dass** zwischen der Ausnehmung (210) und dem eingesetzten Loggia-Element (110) gebildete Spalte (115) wenigstens teilweise mit einer Ausgleichsdämmung ausgefüllt werden, wobei die Ausgleichsdämmung vorzugsweise bereits Teil des vorgefertigten Loggia-Elements (110) darstellt oder nachträglich als Einblasdämmung eingebracht wird.
